# EUROPÄISCHE PATENTSCHRIFT

(11) **EP 4 291 067 B1**
(45) Veröffentlichungstag und Bekanntmachung des Hinweises auf die Patenterteilung: **18.12.2024**
(21) Anmeldenummer: 22705802.1
(22) Anmeldetag: 15.02.2022
(51) Int. Cl.: A45C 3/00, A47G 25/54, D06F 95/00

(54) **TRANSFORMIERBARER KLEIDERSACK**
TRANSFORMABLE GARMENT BAG
HOUSSE À VÊTEMENTS TRANSFORMABLE

(30) Priorität: 17.02.2021 DE 102021103742
(43) Veröffentlichungstag der Anmeldung: 20.12.2023
(73) Patentinhaber: Hans-Joachim Schneider GmbH, 15827 Blankenfelde-Mahlow (DE); Ruoss, Valentin, 81927 München (DE)
(72) Erfinder: RUOSS, Valentin, 81927 München (DE)
(74) Vertreter: Manitz Finsterwald Patent- und Rechtsanwaltspartnerschaft mbB
(86) Internationale Anmeldenummer: PCT/EP2022/053692
(87) Internationale Veröffentlichungsnummer: WO 2022/175274

(56) Entgegenhaltungen:
- DE-U1- 202019 102 259
- US-A- 5 090 559
- US-A1- 2010 006 459
- US-A1- 2011 000 803

## Beschreibung

Die Erfindung betrifft einen Kleidersack.

Kleidersäcke sind allgemein bekannt und dienen dazu, auf Kleiderbügeln hängende Kleidung geschützt zu transportieren. Viele Wäschereien verwenden Einweg-Kleidersäcke aus Folie, um frisch gewaschene Kleidung ihrer Kunden für den Transport einzupacken. Die Verwendung solcher Einweg-Kleidersäcke hat den Nachteil, dass dabei viel Abfall erzeugt wird, da der Kunde die Einweg-Kleidersäcke in der Regel nach einmaligem Transport seiner Kleidung entsorgt. Zudem sind Kleidersäcke aus höherwertigen Materialien bekannt. Mittels dieser höherwertigen Kleidersäcke werden in der Regel neu gekaufte Anzüge oder dergleichen eingepackt, um dem Kunden den Heimtransport der neu erstandenen Ware zu erleichtern. Zudem sind solche höherwertigen Kleidersäcke separat käuflich erwerbbar, beispielsweise zum Transport von Anzügen auf Reisen. Diese höherwertigen Kleidersäcke werden in der Regel nicht dazu verwendet, um verschmutzte Wäsche in die Reinigung zu bringen, da verschmutzte Wäsche keinen solch aufwendigen Schutz benötigt und das Einpacken der verschmutzen Wäsche in einen solchen Kleidersack mühsam und zeitaufwendig ist. Ein Kleidersack gemäß dem Oberbegriff des Anspruchs 1 ist aus US2011/000803A1 bekannt.

Es ist eine Aufgabe der vorliegenden Erfindung, einen Kleidersack bereitzustellen, mittels welchem saubere, aber auch verschmutzte, Wäsche auf praktische Weise transportiert werden kann.

Die Aufgabe wird gelöst durch einen Kleidersack mit den Merkmalen des Anspruchs 1 und insbesondere dadurch, dass der Kleidersack einen ersten Abschnitt und einen zweiten Abschnitt aufweist, wobei der erste Abschnitt dazu vorgesehen ist, in den zweiten Abschnitt hineingestülpt zu werden und dadurch der Kleidersack in einen ein Aufnahmevolumen bildenden Wäschebehälter transformierbar ist.

In anderen Worten ist der Kleidersack dazu gedacht, in eine, in verwendungsgemäßer Lage nach oben offene, Tasche transformiert zu werden, indem ein Abschnitt des Kleidersacks in einen anderen Abschnitt des Kleidersacks gestülpt wird. Hierdurch kann ein Benutzer verschmutze Wäsche auf einfache Weise in die Tasche bzw. den Wäschebehälter einfüllen, nämlich indem er die Wäsche einfach von oben in ein von dem Wäschebehälter gebildetes Aufnahmevolumen legt, und die verschmutzte Wäsche in dem Wäschebehälter zur Reinigung bringen. Nach erfolgter Reinigung kann die saubere Wäsche in dem rücktransformierten Kleidersack wieder geschützt nach Hause transportiert werden.

Damit die zu transportierenden Kleider wie z.B. gereinigte und gebügelte Hemden oder Damenkleider knitterfrei in dem Kleidersack in seiner Grundkonfiguration transportiert werden können, ist der Kleidersack - wie handelsübliche Kleidersäcke zum Transport von Anzügen, Hemden und ähnlichen Kleidungsstücken - flach ausgebildet. Zudem weist der Kleidersack - wie handelsübliche Kleidersäcke zum Transport von Anzügen, Hemden und ähnlichen Kleidungsstücken - in seiner Grundkonfiguration eine definierte Umfangsform auf, welche durch eine Umfangsform einer Vorderseite und eine Umfangsform einer im Wesentlichen formgleichen und plan auf die Vorderseite legbare Rückseite definiert ist. Durch die definierte Umfangsform in Verbindung mit der relativ geringen Tiefe des Kleidersacks wird ein Aufnahmeraum geschaffen, welcher sich besonders gut dafür eignet, gereinigte und gebügelte Kleidungsstücke auf zumindest einem Kleiderbügel frei hängend zu transportieren, ohne Falten in den Kleidungsstücken zu erzeugen.

Die Vorderseite und die Rückseite können bei besonders flachen Kleidersäcken direkt miteinander verbunden sein. Alternativ dazu kann eine die Dicke des Kleidersacks definierende Umfangsfläche vorgesehen sein, um einen in seiner Grundkonfiguration tieferen Kleidersack zu erhalten.

Vorteilhafte Ausbildungen der Erfindung sind den Unteransprüchen, der Beschreibung und den Zeichnungen zu entnehmen.

Gemäß einer Ausführungsform weist der Kleidersack in seiner Grundkonfiguration eine Breite zwischen 50 cm und 80 cm auf. In anderen Worten können eine Vorderseite und eine Rückseite des Kleidersacks eine maximale Breite von 50 cm bis 80 cm aufweisen. Vorzugsweise weist der Kleidersack eine Breite zwischen 55 cm bis 70 cm auf. Alternativ oder zusätzlich kann der Kleidersack in seiner Grundkonfiguration eine Länge zwischen 80 cm und 150 cm aufweisen. In anderen Worten können eine Vorderseite und eine Rückseite des Kleidersacks eine maximale Länge von 80 cm bis 150 cm aufweisen. Vorzugsweise weist der Kleidersack eine Länge von 90 cm bis 130 cm auf.

Gemäß einer Ausführungsform ist der Wäschebehälter dazu ausgebildet, eigenständig zu stehen und dabei das Aufnahmevolumen zu bilden. Dies hat den Vorteil, dass der Wäschebehälter als Sammelbehälter für verschmutzte Wäsche aufgestellt werden kann und somit auf einen separaten Wäschebehälter verzichtet werden kann. Damit der Wäschebehälter selbstständig steht, wäre gemäß einer nicht erfindungsgemäße Ausführungsform denkbar, ein Gestänge oder eine anderweitige Gerüststruktur an dem Wäschebehälter vorzusehen, welches in entsprechender Konfiguration eine Tragstruktur für den Wäschebehälter bildet. Das Gestänge oder die anderweitige Gerüststruktur kann in den Kleidersack bzw. den Wäschebehälter eingearbeitet oder anderweitig fest mit dem Kleidersack bzw. dem Wäschebehälter verbunden sein.

Eine besonders einfach herzustellende und zu verwendende Ausführungsform gemäß der Erfindung ergibt sich dadurch, dass der erste Abschnitt aus weniger steifem Material und der zweite Abschnitt aus steiferem Material gebildet ist. Der aus steiferem Material gebildete zweite Abschnitt kann durch eine entsprechende Auswahl des steiferen Materials derart ausgebildet sein, dass dieser aufstellbar ist, wenn der zweite Abschnitt in rohrförmigem Zustand auf eine seiner Stirnseiten gestellt wird. Hierdurch kann der Wäschebehälter allein aufgrund der Steifigkeit des zweiten Abschnitts eigenständig aufstellbar sein. Vorzugsweise sind die Vorderseite und die Rückseite jeweils abschnittsweise aus dem weniger steifen Material und abschnittsweise aus dem steiferen Material gebildet. Alternativ dazu kann der Kleidersack zumindest im Wesentlichen vollständig aus einem einzigen Material hergestellt sein. Hierdurch ist der Kleidersack in der Regel günstiger herstellbar.

Gemäß einer Ausführungsform weist der zweite Abschnitt in rohrförmigem Zustand einen im Wesentlichen viereckigen, insbesondere quadratischen, Querschnitt auf. Dies ist insbesondere dann vorteilhaft, wenn der Wäschebehälter einen wie nachfolgend beschriebenen Boden aufweist. Alternativ dazu kann der zweite Abschnitt in rohrförmigem Zustand einen im Wesentlichen runden Querschnitt aufweisen.

Damit der zweite Abschnitt in rohrförmigem Zustand eigenständig stehen kann und gleichzeitig robust ist, kann das steifere Material als ein beschichtetes, insbesondere mit einem Kunststoff beschichtetes, Textil ausgebildet sein. Vorzugsweise weist das steifere Material eine Kunststoffbeschichtung aus Polyethylen auf. Um beispielsweise Regenwasser abzuhalten, ist es vorteilhaft, wenn die Kunststoffbeschichtung wasserundurchlässig ist. Das Textil des steiferen Materials kann Baumwollen und/oder Polyester umfassen.

Das weniger steife Material sollte robust, aber leicht zu verformen sein, um den ersten Abschnitt auf einfache Weise in den zweiten Abschnitt hineinstülpen zu können. Zudem ist es vorteilhaft, wenn das weniger steife Material ein geringes Flächengewicht aufweist, damit der Wäschebehälter selbstständig stehen bleibt und leicht zu tragen ist. Daher ist es vorteilhaft, wenn das weniger steife Material als Textil, insbesondere Kunstfasertextil, ausgebildet ist. Beispielsweise kann das Textil aus Polyester hergestellt sein. Das Flächengewicht des weniger steifen Materials ist vorzugsweise kleiner als 170 g/m² und insbesondere kleiner als 130 g/m².

Gemäß einer Ausführungsform sind in dem zweiten Abschnitt zumindest zwei definierte Knickregionen, insbesondere Knickfalten, ausgeformt, welche sich entlang der Haupterstreckungsrichtung des Kleidersacks, d.h. bei bestimmungsgemäßem Gebrauch in vertikaler Richtung, erstrecken. Die zwei Knickregionen oder Knickfalten können zwischen der Vorderseite und der Rückseite angeordnet sein und/oder dazu dienen, dass sich das steifere Material aufeinander falten lässt. Hierdurch ist gewährleistet, dass der Kleidersack seine übliche schmale bzw. flache Form annehmen kann.

Gemäß einer Ausführungsform weist der zweite Abschnitt genau vier Knickregionen oder Knickfalten auf. Hierdurch kann der zweite Abschnitt in ein definiertes Viereck, insbesondere Quadrat, aufgefaltet werden. In anderen Worten kann der zweite Abschnitt einen vordefinierten, viereckigen Querschnitt aufweisen, wenn der Kleidersack in den Wäschebehälter transformiert ist.

Damit der Wäschebehälter, speziell wenn der zweite Abschnitt aus einer Textilstruktur besteht, sicher steht, ist es vorteilhaft, wenn der zweite Abschnitt einen geschlossenen Querschnitt definiert. In anderen Worten weist der zweite Abschnitt zumindest in einer bestimmten Höhe entlang der Haupterstreckungsrichtung eine vollständig umlaufende Umfangsfläche auf, welche also beispielsweise nicht durch einen Reißverschluss oder ähnliches unterbrochen ist. Vorzugsweise definiert der zweite Abschnitt in einer Stellflächenkontaktebene, d.h. an einer Unterkante des zweiten Abschnitts, einen geschlossenen Querschnitt. In anderen Worten steht der Wäschebehälter vorzugsweise mit einer vollständig umlaufenden Unterkante des zweiten Abschnitts auf seiner Stellfläche auf.

Gemäß einer Ausführungsform bildet der zweite Abschnitt eine äußere Umfangsfläche des Wäschebehälters. Der zweite Abschnitt bildet also eine äußere Schicht des Wäschebehälters.

Vorzugsweise definiert der erste Abschnitt das Aufnahmevolumen des Wäschebehälters. Der erste Abschnitt bildet in diesem Fall also eine innere Schicht des Wäschebehälters. Der erste Abschnitt und der zweite Abschnitt bilden vorzugsweise die gesamte Mantelfläche des Kleidersacks.

Um den häufig mit schmutziger Kleidung in Kontakt kommenden ersten Abschnitt ohne den zweiten Abschnitt in einer Waschmaschine reinigen zu können, ist es vorteilhaft, wenn der erste Abschnitt und der zweite Abschnitt lösbar miteinander verbunden sind. Hierzu können der erste Abschnitt und der zweite Abschnitt mittels eines Reißverschlusses miteinander verbindbar und voneinander trennbar sein. Alternativ dazu können der erste Abschnitt und der zweite Abschnitt mittels mehrerer Knöpfe, beispielsweise Druckknöpfe, miteinander verbindbar und voneinander trennbar sein.

Gemäß einer Ausführungsform bildet der erste Abschnitt einen oberen Teil des Kleidersacks und der zweite Abschnitt einen unteren Teil des Kleidersacks. Vorzugsweise bildet der erste Abschnitt im Wesentlichen eine obere Hälfte des Kleidersacks und der zweite Abschnitt im Wesentlichen die untere Hälfte des Kleidersacks. Der erste Abschnitt kann einen unteren Abschnitt aufweisen, welcher eine im Wesentlichen konstante Weite aufweist und einen oberen Abschnitt aufweisen, welcher sich hin zu einem oberen Ende des Kleidersacks verjüngt. Der zweite Abschnitt kann im Wesentlichen die gleiche Weite wie der untere Abschnitt des ersten Abschnitts aufweisen. Hierdurch ist die Form des Kleidersacks an die äußere Form von auf Bügeln hängender Kleidung angepasst.

Damit die in dem Kleidersack verstaute Kleidung bei Regen nicht nass wird, ist es vorteilhaft, wenn der Kleidersack zumindest abschnittsweise, insbesondere der erste und zweite Abschnitt vollständig, imprägniert ist, d.h. eine wasserundurchlässige Schicht aufweist.

Kleidersäcke weisen eine Öffnung auf, um Kleidung in den Kleidersack einzuführen. Vorzugsweise weist der Kleidersack eine verschließbare Öffnung zur Bestückung des Kleidersacks mit gewaschenen Kleidungsstücken auf. Die Öffnung kann vollständig, beispielsweise mittels eines Reißverschlusses, oder teilweise, beispielsweise mittels mehrerer Knöpfe, verschließbar sein. Zur Bestückung mit gebügelten Kleidungsstücken ist es vorteilhaft, wenn die Öffnung des Kleidersacks seitlich angeordnet ist. Damit gebügelte Kleidung beim Einführen in den Kleidersack keine Falten bekommt, ist es vorteilhaft, wenn sich die Öffnung entlang des Kleidersacks, vorzugsweise über mehr als 50% der Länge des Kleidersacks in seiner Haupterstreckungsrichtung, insbesondere mehr als 70% der Länge des Kleidersacks in seiner Haupterstreckungsrichtung erstreckt. Vorzugsweise erstreckt sich die Öffnung entlang des gesamten ersten Abschnitts und eines Teils des zweiten Abschnitts.

Gemäß einer Ausführungsform weist der Kleidersack in seinem oberen Endbereich eine Öffnung zum Durchstecken von zumindest einem Haken eines Kleiderbügels auf. Die Öffnung kann eine gemeinsame Öffnung mit der zuvor beschriebenen Öffnung zum Einführen von Kleidung in den Kleidersack bilden. Als Alternative zu der Öffnung zum Durchstecken des Hakens des Kleiderbügels kann der Kleidersack selbst eine Aufhängevorrichtung, beispielsweise einen Haken, zum Aufhängen des Kleidersacks umfassen. In diesem Fall, aber auch allgemein, kann der Kleidersack an seiner Innenseite eine Vorrichtung zum Befestigen von zumindest einem Kleiderbügel aufweisen.

Damit die Öffnung zum Durchstecken von zumindest einem Kleiderbügelhaken an unterschiedliche Größen und Mengen von Haken anpassbar ist, können Mittel vorgesehen sein, um eine Größe der Öffnung zu verändern. Die Mittel können zusätzlich dazu vorgesehen sein, um die Öffnung zum Einführen von Kleidung in den Kleidersack zumindest im Wesentlichen vollständig zu verschließen. Alternativ können separate Mittel zur Veränderung der Größe der Öffnung zum Durchstecken von Kleiderbügelhaken und zum Verschließen der Öffnung zum Einführen von Kleidung in den Kleidersack vorgesehen sein. Wenn Mittel zum zumindest im Wesentlichen vollständigen Verschließen der Öffnung zum Durchstecken von Kleiderbügelhaken vorgesehen sind, hat dies den Vorteil, dass ein die Öffnung definierender erste Abschnitt im in den zweiten Abschnitt hineingestülpten Zustand, d. h. bei der Verwendung als Wäschebehälter, ein nach unten geschlossenes Volumen des Wäschebehälters definieren kann und so auch kleine Kleidungsstücke nicht durch die Öffnung fallen können. Beispielsweise können die Mittel zur Veränderung der Größe der Öffnung zum Durchstecken von Kleiderbügelhaken als Reißverschluss ausgebildet sein. Alternativ oder zusätzlich können die Mittel einen Riemen oder Laschen umfassen, dessen bzw. deren wirksame Länge einstellbar ist, um die Größe der Öffnung zum Durchstecken von Kleiderbügelhaken einzustellen. Die Mittel können dazu dienen, vordefinierte Größen der Öffnung einzustellen. Hierzu können die Mittel mehrere Knöpfe oder Löcher umfassen.

Der Kleidersack definiert in der Konfiguration als Wäschebehälter eine Befüll- und Entnahmeöffnung. Diese Befüll- und Entnahmeöffnung entsteht, wenn der erste Abschnitt des Kleidersacks in den zweiten Abschnitt hineingestülpt wird, da hierdurch ein Wäschebehälter mit einem in Gebrauchslage nach oben offenen Volumen erzeugt wird. Gemäß einer weiteren Ausführungsform können Verschlussmittel vorgesehen sein, um diese Befüll- und Entnahmeöffnung zumindest teilweise, insbesondere im Wesentlich vollständig, zu verschließen. Die Verschlussmittel können beispielsweise eine Kordel umfassen, welche entlang eines Randes der Befüll- und Entnahmeöffnung angeordnet ist und die Befüll- und Entnahmeöffnung vorzugsweise im Wesentlichen vollständig umgibt. Durch ein Ziehen an der Kordel kann die wirksame Länge der Kordel und somit die Umfangslänge eines Randes der Befüll- und Entnahmeöffnung verkürzt werden. Um die wirksame Länge der Kordel zu sichern, können die Verschlussmittel einen Kordelstopper umfassen, welcher entlang der Kordel verschiebbar und vorzugsweise mittels eines Kraftschlusses an der Kordel befestigbar ist. Alternativ dazu können die Verschlussmittel zumindest einen Reißverschluss, einen Knopf, insbesondere Druckknopf, und/oder ein andersartiges Verschlusskonzept umfassen.

Um den Wäschebehälter auf einfache Weise tragen zu können, ist bevorzugt zumindest ein Griff oder Umhängeriemen vorgesehen. Bevorzugt sind zumindest zwei Griffe und/oder zumindest ein Umhängeriemen vorgesehen. Die Griffe und/oder Umhängeriemen sind vorzugsweise in einem bei bestimmungsgemäßem Gebrauch oberen Bereich des zweiten Abschnitts angebracht. Die Griffe können in Form eines Riemens ausgebildet sein, welcher vorzugsweise an seinen beiden Enden mit dem Wäschebehälter gekoppelt ist. So kann der Wäschebehälter - wie eine Einkaufstasche - in der Hand getragen werden. Der zumindest eine Umhängeriemen kann beispielsweise in Form eines Cross-Body-Umhängeriemens ausgebildet sein, um das Gewicht des befüllten Wäschebehälters - wie bei einem Messenger-Bag - auf der Schulter zu tragen. Zudem wäre auch denkbar, zwei Umhängeriemen vorzusehen, um den Wäschebehälter - wie bei einem Rucksack - auf beiden Schultern zu tragen.

Der Kleidersack bzw. Wäschebehälter kann einen als Boden ausgebildeten dritten Abschnitt aufweisen. Der als Boden ausgebildete dritte Abschnitt ist vorzugsweise ausschließlich an zwei gegenüberliegenden Innenseiten des zweiten Abschnitts befestigt. Hierdurch kann der Boden, ähnlich einer Hängematte, frei durchhängen. Zudem ist es vorteilhaft, wenn bei befülltem Wäschebehälter der erste Abschnitt zumindest teilweise auf dem dritten Abschnitt bzw. Boden und der dritte Abschnitt bzw. Boden zumindest teilweise auf der Abstellfläche aufliegen. Dies verbessert die Langlebigkeit des Kleidersacks, da das Gewicht der Wäsche bei abgestelltem Wäschebehälter nicht vollständig vom Boden des Wäschebehälters getragen werden muss, sondern von der Abstellfläche aufgenommen wird. Der Boden ist vorzugsweise in einem Bereich des zweiten Abschnitts mit diesem befestigt, welcher von der Stellflächenkontaktebene oder Unterkante des zweiten Abschnitts beabstandet ist. Der Abstand zwischen dem Befestigungsbereich des Bodens und der Stellflächenkontaktebene oder Unterkante kann zwischen 3 und 7 cm betragen. Hierdurch ist der Boden beim Tragen des Wäschebehälters von außen weniger sichtbar, was den optischen Gesamteindruck verbessert. Zudem bildet in diesem Fall der Boden gemeinsam mit dem zweiten Abschnitt eine äußere Schale für den Wäschebehälter, welche den das Aufnahmevolumen bildenden ersten Abschnitt sicher in Position hält. Die Befestigung des Bodens des Wäschebehälters an dem zweiten Abschnitt, d.h. an den Seiten des Wäschebehälters, kann lösbar sein, um den Boden des Wäschebehälters separat waschen zu können. Beispielsweise kann der Boden des Wäschebehälters mittels eines Reißverschlusses oder mehrerer Knöpfe an den Seiten befestigbar sein. Alternativ dazu kann die Befestigung des Bodens des Wäschebehälters an den Seiten des Wäschebehälters unlösbar sein.

Um den Wäschebehälter auf einfache Weise zusammenfalten zu können und zudem die Wahrscheinlichkeit zu minimieren, dass ein unterer Endabschnitt des das Aufnahmevolumen bildenden ersten Abschnitts beim Tragen des Wäschebehälters durch eine Lücke zwischen zweitem Abschnitt und Boden aus dem Wäschebehälter herausragt, ist es vorteilhaft, wenn die Griffe oder Umhängeriemen in Winkelbereichen des zweiten Abschnitts angebracht sind, in denen der Boden des Wäschebehälters nicht an dem zweiten Abschnitt befestigt ist. Vorzugsweise bildet der Wäschebehälter vier Umfangsflächenabschnitte, wobei an zwei gegenüberliegenden Flächenabschnitten Griffe und/oder Umhängeriemen angebracht sind und an den übrigen zwei Flächenabschnitten der Boden des Wäschebehälters befestigt ist.

Gemäß einer weiteren Variante kann der Boden die Unterseite des Kleidersacks vollständig verschließen. Hierzu kann der Boden aus einem separaten Stück Textil gebildet werden und entlang eines Umfangs des Kleidersacks vollständig mit dem zweiten Teil verbunden sein. Alternativ dazu kann der Boden einstückig mit dem zweiten Abschnitt ausgebildet sein und das durch den Kleidersack definierte Innenvolumen vollständig nach unten verschließen. Dies hat den Vorteil, dass keine Kleidungsstücke nach unten aus dem Kleidersack herausfallen können, beispielsweise wenn diese von ihrem Kleiderbügel herunterrutschen. Diese Variante des Bodens ist insbesondere in Kombination mit einem Kleidersack aus einem einzigen Material vorteilhaft, da ein solcher Kleidersack einfach herstellbar und damit kostengünstig umsetzbar ist.

Die Erfindung betrifft zudem eine Verwendung eines Kleidersacks gemäß einer der zuvor oder nachstehend beschriebenen Ausführungsformen. Die Verwendung des Kleidersacks umfasst ein Bestücken des Kleidersacks in seiner Grundkonfiguration mit zumindest einem auf einem Kleiderbügel hängenden Kleidungsstück, wie z.B. einem Hemd, einem Anzug, oder einem Kleid. Gemäß der Verwendung des Kleidersack wird dieser in einen ein Aufnahmevolumen bildenden Wäschebehälter transformiert und/oder ein ein Aufnahmevolumen bildender Wäschebehälter in einen Kleidersack transformiert. Der Kleidersack wird dabei in den das Aufnahmevolumen bildenden Wäschebehälter transformiert, indem ein erster Abschnitt, insbesondere ein oberer Abschnitt, des Kleidersacks in einen zweiten Abschnitt, insbesondere einen unteren Abschnitt, des Kleidersacks hineingestülpt wird. In entsprechend umgekehrter Weise wird der erste Abschnitt aus dem zweiten Abschnitt des Kleidersacks herausgezogen, um den Wäschebehälter zurück in den Kleidersack zu transformieren.

Ein Vorteil dieser Verwendung besteht darin, dass die in dem Kleidersack transportierte saubere Kleidung und die im Wäschebehälter gelagerte und/oder transportierte schmutzige Kleidung mit unterschiedlichen Seiten des Kleidersacks bzw. Wäschebehälters, nämlich die saubere Kleidung mit der Innenseite des Kleidersacks und die schmutzige Kleidung mit der Außenseite des Kleidersacks, in Kontakt kommen und so verhindert wird, dass schmutzige Kleidung mittelbar saubere Kleidung verschmutzt.

Vorzugsweise ist, wie bereits beschrieben, der erste Abschnitt des Kleidersacks aus weniger steifem Material und der zweite Abschnitt aus steiferem Material. Dann kann der erste Abschnitt auf einfachere Weise in den zweiten Abschnitt hineingestülpt werden, um den Kleidersack in den das Aufnahmevolumen bildenden Wäschebehälter zu transformieren.

Vorzugsweise wird der Kleidersack in einen eigenständig stehenden und dabei das Aufnahmevolumen bildenden Wäschebehälter transformiert. Alternativ oder zusätzlich kann gemäß der Verwendung ein eigenständig stehender und dabei ein Aufnahmevolumen bildender Wäschebehälter in einen Kleidersack transformiert werden. Hierzu kann der zweite Abschnitt derart steif ausgebildet sein, dass dieser eigenständig steht.

Die Verwendung des Kleidersacks kann zudem zumindest einen der folgenden Schritte umfassen:
- Bereitstellen des Kleidersacks,
- Befüllen des Kleidersacks mit neuen oder gewaschenen und gebügelten Kleidungsstücken, sodass die Kleidungsstücke mit einer Innenseite des Kleidersacks in Berührung kommen,
- Transportieren des befüllten Kleidersacks zu einem Wohnort oder anderen Zielort,
- Entnehmen von Kleidungsstücken aus dem Kleidersack an dem Wohnort oder anderen Zielort,
- Füllen des Aufnahmevolumens des Wäschebehälters mit schmutziger Kleidung, sodass die schmutzige Kleidung mit einer Außenseite des Kleidersacks, welche gleichzeitig ein Aufnahmevolumen des Wäschebehälters definiert, in Berührung kommt,
- Transportieren des Wäschebehälters samt schmutziger Kleidung zu einer Waschmaschine oder einer Wäscherei, vorzugsweise mittels an dem Wäschebehälter angebrachten Griffen,
- Entleeren des Wäschebehälters,
- Erneutes Befüllen des Kleidersacks mit gewaschenen Kleidungsstücken, sodass die Kleidungsstücke mit einer Innenseite des Kleidersacks in Berührung kommen.

Nachfolgend wird die Erfindung anhand rein beispielhafter Ausführungsformen unter Bezugnahme auf die beigefügten Zeichnungen beschrieben. Es zeigen:
- Fig. 1: einen erfindungsgemäßen Kleidersack gemäß einer ersten Ausführungsform in seiner Grundkonfiguration;
- Fig. 2A: einen Kleidersack gemäß einer weiteren Ausführungsform in seiner Grundkonfiguration in seitlich geöffnetem Zustand;
- Fig. 2B: den Kleidersack von Fig. 2A in einem in einen Wäschebehälter transformierten Zustand;
- Fig. 2C: den Kleidersack von Fig. 2A in einem Zustand, welcher der Wäschebehälter einnimmt, wenn dieser mit Kleidung befüllt getragen wird;
- Fig. 3: einen Kleidersack gemäß einer weiteren Ausführungsform in seiner Grundkonfiguration;
- Fig. 4A: den Kleidersack von Fig. 3 in einem in einen Wäschebehälter transformierten Zustand; und
- Fig. 4B: den Wäschebehälter von Fig. 4A in verschlossenem Zustand.

Figur 1 zeigt einen Kleidersack 10, der, wie in den Fig. 2A bis 2C gezeigt ist, in einen Wäschebehälter 10' transformierbar ist. Der Kleidersack 10 weist eine Vorderseite 11a und eine Rückseite 11b auf. Der Kleidersack 10 ist in seiner in Fig. 1 gezeigten Grundkonfiguration flach ausgebildet. Zudem weist der Kleidersack 10 eine durch Seitenkanten der Vorderseite 11a und Rückseite 11b definierte Umfangsform auf, In anderen Worten weist die Vorderseite (11a) eine Umfangsform auf, welche einer Umfangsform der Rückseite 11b entspricht. Die Vorderseite 11a und die Rückseite 11b sind umgangsseitig abschnittsweise miteinander verbunden, sodass sich die Vorderseite 11a plan auf die Rückseite 11b legen lässt. Der Kleidersack 10 weist einen oberen ersten Abschnitt 12 und einen unteren zweiten Abschnitt 14 auf. Der erste Abschnitt 12 und der zweite Abschnitt 14 bilden gemeinsam eine umfangsseitig verschließbare Hülle für auf Kleiderbügeln hängende Kleidung. Zur Bestückung des Kleidersacks 10 mit auf Kleiderbügeln hängender Kleidung und zum Entnehmen der Kleidung aus dem Kleidersack 10 ist eine Öffnung 16 (siehe Fig. 2A) vorgesehen. Diese Öffnung 16 ist mittels eines, durch eine Strichelung angedeuteten, Reißverschlusses 18 verschließbar und kann ebenso mittels des Reißverschlusses 18 wieder geöffnet werden. Die Öffnung 16 erstreckt sich entlang einer Haupterstreckungsrichtung 19 des Kleidersacks 10 von einem oberen Endbereich des ersten Abschnitts 12 bis in einen Bereich des zweiten Abschnitts 14 hinein, allerdings nicht vollständig entlang des zweiten Abschnitts 14, sodass ein unterer Bereich des zweiten Abschnitts 14 einen stets geschlossenen Querschnitt definiert. Im Bereich des zweiten Abschnitts 14 ist der Reißverschluss 18 lösbar mit dem zweiten Abschnitt 14 verbunden, was durch drei Knöpfe angedeutet ist.

Der erste Abschnitt 12 umfasst einen unteren Abschnitt 12a, welcher eine im Wesentlichen konstante Weite aufweist und einen oberen Abschnitt 12b, welcher sich hin zu einem oberen Ende des Kleidersacks 10 verjüngt. Im oberen Endbereich des Kleidersacks 10 ist eine Öffnung 16' zum Durchstecken von Kleiderbügelhaken vorgesehen. Bei der gezeigten Ausführungsform geht die Öffnung 16' zum Durchstecken von Kleiderbügelhaken in die Öffnung 16 zum Bestücken des Kleidersacks 10 mit auf Kleiderbügeln hängender Kleidung über. Um die Größe der Öffnung 16' zum Durchstecken von Kleiderbügelhaken auf unterschiedliche Arten von Kleiderbügeln und verschiedene Anzahlen von Kleiderbügeln anpassen zu können, dienen Mittel 20 zur Veränderung der Größe der Öffnung 16', hier dargestellt als Lasche, welche mittels Druckknöpfen in verschiedenen wirksamen Längen mit einer zweiten Lasche verbindbar ist. Es sind viele verschiedene Varianten zur Umsetzung der Mittel 20 denkbar.

Der erste Abschnitt 12 wird aus einem flexiblen Textil aus Polyester gebildet, damit dieser ohne erheblichen Kraftaufwand in den zweiten Abschnitt 14 hineinstülpbar ist. Der zweite Abschnitt 14 ist dagegen aus einem relativ steifen Textil gebildet, welches an seiner Innenseite mit Polyethylen beschichtet ist. Das relativ steife Textil gleicht einem Markisenstoff. Der erste Abschnitt 12 und der zweite Abschnitt 14 sind mittels eines im Wesentlichen vollständig umlaufenden Reißverschlusses 22, welcher in Fig. 1 durch zwei parallel zueinander verlaufende gestrichelte Linien dargestellt ist, lösbar miteinander verbunden. Zudem ist der Reißverschluss 18, wie bereits erwähnt, mit dem zweiten Abschnitt 14 lösbar verbunden. Hierdurch ist es möglich, den ersten Abschnitt 12 von dem zweiten Abschnitt 14 abzutrennen, um den ersten Abschnitt 12 einfacher maschinell waschen zu können.

Der zweite Abschnitt 14 weist eine umlaufende Oberkante 24 und eine umlaufende Unterkante 26 auf, zwischen denen sich der zweite Abschnitt 14 erstreckt. Der zweite Abschnitt 14 ist rohrförmig ausgebildet. Die Oberkante 24 ist parallel zu der Unterkante 26 angeordnet. Senkrecht zwischen der Oberkante 24 und der Unterkante 26 erstrecken sich vier entlang des Umfangs äquidistant beabstandete Knickfalten 28, welche dazu dienen, um den zweiten Abschnitt 14 auf definierte Art und Weise von einer Kleidersackkonfiguration (siehe Fig. 1 oder 2) in eine Wäschebehälterkonfiguration (siehe Fig. 2B) mit quadratischer Grundfläche zu transformieren. Wie in Fig. 1 zu sehen ist, bildet der zweite Abschnitt 14 vier Flächenabschnitte 14a bis 14d, welche sich jeweils von einer der Knickfalten 28 zu einer benachbarten Knickfalte 28 erstrecken. Die Flächenabschnitte 14a bis 14d bilden in der Kleidersackkonfiguration einen rautenförmigen Querschnitt. In anderen Worten sind zwei der gegenüberliegenden Knickfalten 28 in der Kleidersackkonfiguration näher beabstandet als die beiden anderen sich gegenüberliegenden Knickfalten 28. Um den Kleidersack 10 in den Kleiderbehälter 10' bzw. die Kleiderbehälterkonfiguration zu transformieren, zieht ein Benutzer die näher beabstandeten Knickfalten 28 voneinander weg, bis diese in etwa den gleichen Abstand zueinander aufweisen, wie die beiden anderen sich gegenüberliegenden Knickfalten 28. Dann kann der erste Abschnitt 12, wie in Fig 2B durch die Pfeile angedeutet, in den zweiten Abschnitt 14 hineingestülpt werden. Hierdurch entsteht ein nach oben offener, taschen- oder beutelförmiger, eigenständig stehender Kleiderbehälter 10' mit einem definierten Aufnahmevolumen 29.

An den Flächenabschnitten 14a und 14c ist ein, aus einem Textil gebildeter, dritter Abschnitt 30 befestigt, welcher einen Boden des Wäschebehälters 10` bildet. Der dritte Abschnitt 30 ist entlang einer Linie mit den Flächenabschnitten 14a und 14c verbunden, welche sich parallel zu und beabstandet von der Unterkante 26 des zweiten Abschnitts 14 erstreckt. Der dritter Abschnitt 30 ist länger als ein, durch eine Länge der Unterkanten der Flächenabschnitte 14b und 14d definierter, maximal möglicher Abstand zwischen den Flächenabschnitten 14a und 14c, sodass der Boden 30 des Wäschebehälters 10' - ähnlich einer Hängematte - durchhängt. Dies ist in den Figuren durch zwei gekrümmte, gestrichelte Linien dargestellt. In anderen Worten bildet der Boden 30 des Wäschebehälters 10' eine gekrümmte Ebene, welche eine untere Scheitelgerade definiert. Die Scheitelgerade befindet sich bei angehobenem Wäschebehälter 10' leicht unterhalb der Unterkante 26, d.h. leicht außerhalb des vom zweiten Abschnitt 14 definierten Volumens. Hierdurch ist gewährleistet, dass der Boden 30 und der erste Abschnitt 12 bei befülltem und abgestelltem Wäschebehälter 10` weniger belastet wird. Der Boden 30 ist zudem beabstandet von der Unterkante 26 des zweiten Abschnitts 14 angebracht, damit die Flächenabschnitte 14b und 14d fast vollständig die gekrümmten Außenkanten des Bodens 30 kontaktieren können und so verhindern, dass der Teilabschnitt 12b des ersten Abschnitts 12 durch zwischen dem Boden 30 und den Flächenabschnitten 14b und 14d gebildeten Lücken herausragen kann.

In den Fig. 2A bis 2C ist eine Variante des Kleidersacks 10 gezeigt, die zusätzlich zu den zuvor beschriebenen Merkmalen noch zwei Griffe 32 umfasst. Die Griffe 32 sind jeweils in einem oberen Bereich der Flächenabschnitte 14b und 14d angebracht, also diejenigen Flächenabschnitte, die nicht mit dem Boden 30 des Wäschebehälters 10' verbunden sind. Zusätzlich oder alternativ zu den gezeigten Griffen 32 können auch Schultergurte vorgesehen sein, die den Vorteil haben, dass der Benutzer beim Tragen des Wäschebehälters 10` die Hände frei hat. Diese Schultergurte können, beispielsweise mittels Knöpfen, lösbar an dem zweiten Abschnitt 14 befestigbar sein.

In den Fig. 3, 4A und 4B ist eine weitere Variante eines erfindungsgemäßen Kleidersacks 10 gezeigt, welche einfacher und damit kostengünstiger herstellbar ist. Im Vergleich zu der in Fig. 1 gezeigten Variante sind der erste Abschnitt 12 und der zweite Abschnitt 14 dieser Variante aus dem gleichen Material, nämlich einem flexibelen Textil, hergestellt. Daher kann der Kleidersack 10 in der Konfiguration als Wäschebehälter 10' (siehe Fig. 4A) nicht selbstständig stehen. Der Boden 30 des Kleidersacks 10 verschließt die Unterseite des Kleidersacks 10 vollständig, sodass keine Kleidungsstücke aus dem Kleidersack 10 herausfallen können. Zudem sind bei dieser Variante Verschlussmittel 34 vorgesehen, um eine durch das Hineinstülpen des ersten Abschnitts 12 in den zweiten Abschnitt 14 erzeugte Befüll- und Entnahmeöffnung 36 zumindest teilweise zu verschließen. In der gezeigten Variante umfassen die Verschlussmittel 34 eine Kordel 34a, welche entlang der Befüll- und Entnahmeöffnung 36 in den Kleidersack eingearbeitet ist und einen Kordelstopper 34b zum selektiven Verkürzen der wirksamen Länge der Kordel 34a. Wie in den Figuren 4A und 4B dargestellt ist, kann durch die Verschlussmittel 34 die Befüll- und Entnahmeöffnung 36 derart verkleinert werden, dass einzelne Wäschestücke nicht mehr durch die Befüll- und Entnahmeöffnung 36 aus dem Wäschebehälter 10' herausfallen können. Die Verschlussmittel 34 können beispielsweise alternativ auch durch einen Reißverschluss oder durch mehrere Knöpfe gebildet werden. Es ist zudem auch denkbar, die in den Figuren 1 bis 2C gezeigten Varianten mit solchen Verschlussmitteln 34 auszustatten, um deren jeweilige Befüll- und Entnahmeöffnungen 36 zumindest teilweise verschließen zu können.

### Bezugszeichenliste

- 10: Kleidersack
- 10': Wäschebehälter
- 11a: Vorderseite
- 11b: Rückseite
- 12: erster Abschnitt
- 14: zweiter Abschnitt
- 16,16': Öffnung
- 18: Reißverschluss
- 19: Haupterstreckungsrichtung
- 20: Mittel
- 22: Reißverschluss
- 24: Oberkante
- 26: Unterkante
- 28: Knickfalten
- 29: Aufnahmevolumen
- 30: dritter Abschnitt
- 32: Griff
- 34: Verschlussmittel
- 36: Befüll- und Entnahmeöffnung

## Patentansprüche

1. Kleidersack (10)
wobei der Kleidersack (10) in einer Grundkonfiguration flach ausgebildet ist und eine definierte Umfangsform aufweist, welche durch eine Umfangsform einer Vorderseite (11a) und eine Umfangsform einer im Wesentlichen formgleichen und plan auf die Vorderseite (11a) legbare Rückseite (11b) definiert ist, und
wobei der Kleidersackdazu ausgebildet und eingerichtet ist, zumindest ein auf einem Kleiderbügel hängendes Kleidungsstück, wie z.B. ein Hemd, frei hängend aufzunehmen,
wobei
der Kleidersack einen ersten Abschnitt (12) und einen zweiten Abschnitt (14) aufweist, wobei der erste Abschnitt (12) dazu vorgesehen ist, in den zweiten Abschnitt (14) hineingestülpt zu werden und dadurch der Kleidersack (10) in einen ein Aufnahmevolumen (29) bildenden Wäschebehälter (10') transformierbar ist,
**dadurch gekennzeichnet,**
**dass** der erste Abschnitt (12) aus weniger steifem Material und der zweite Abschnitt (14) aus steiferem Material ist, und
**dass** der aus steiferem Material gebildete zweite Abschnitt (14) in einen rohrförmigen Zustand versetzbar ist, und der Wäschebehälter (10') dazu ausgebildet ist, eigenständig zu stehen, wenn der zweite Abschnitt in rohrförmigem Zustand auf einer seiner Stirnseiten (26) steht.

2. Kleidersack (10) nach Anspruch 1,
**dadurch gekennzeichnet,**
**dass** der Wäschebehälter (10') dazu ausgebildet ist, eigenständig zu stehen und dabei das Aufnahmevolumen (29) zu bilden.

3. Kleidersack (10) nach einem der Ansprüche 1 oder 2,
**dadurch gekennzeichnet,**
**dass** das steifere Material ein beschichtetes, insbesondere mit einem Kunststoff beschichtetes, Textil ist.

4. Kleidersack (10) nach zumindest einem der Ansprüche 1 bis 3,
**dadurch gekennzeichnet,**
**dass** das weniger steife Material ein Textil, insbesondere ein Kunstfasertextil, ist.

5. Kleidersack (10) nach zumindest einem der vorherigen Ansprüche,
**dadurch gekennzeichnet,**
**dass** der zweite Abschnitt (14) zumindest zwei definierte Knickregionen, insbesondere Knickfalten (28), formt, welche sich entlang einer Haupterstreckungsrichtung (19) des Kleidersacks (10) erstrecken.

6. Kleidersack (10) nach zumindest einem der vorherigen Ansprüche,
**dadurch gekennzeichnet,**
**dass** der zweite Abschnitt (14), insbesondere in einer Stellflächenkontaktebene, einen geschlossenen Querschnitt definiert, und/oder dass der zweite Abschnitt (14) eine äußere Umfangsfläche des Wäschebehälters (10') bildet.

7. Kleidersack (10) nach zumindest einem der vorherigen Ansprüche,
**dadurch gekennzeichnet,**
**dass** der erste Abschnitt (12) das Aufnahmevolumen des Wäschebehälters (10') definiert, und/oder
**dass** der erste Abschnitt (12) und der zweite Abschnitt (14) lösbar miteinander verbunden sind.

8. Kleidersack (10) nach zumindest einem der vorherigen Ansprüche,
**dadurch gekennzeichnet,**
**dass** der erste Abschnitt (12) einen oberen Teil des Kleidersacks (10) und der zweite Abschnitt (14) einen unteren Teil des Kleidersacks (10) bildet.

9. Kleidersack (10) nach zumindest einem der vorhergehenden Ansprüche,
**dadurch gekennzeichnet,**
**dass** der Kleidersack (10) zumindest abschnittsweise imprägniert ist, und/oder
**dass** der Kleidersack (10) eine verschließbare, insbesondere seitliche, Öffnung (16) zur Bestückung des Kleidersacks (10) mit gewaschenen Kleidungsstücken aufweist.

10. Kleidersack (10) nach zumindest einem der vorstehenden Ansprüche,
**dadurch gekennzeichnet,**
**dass** der Kleidersack (10) in seinem oberen Endbereich eine Öffnung (16') zum Durchstecken eines Hakens eines Kleiderbügels aufweist und/oder dass sich die Vorderseite (11a) und die Rückseite (11b) in einer verwendungsgemäßen Ausrichtung des Kleidersacks in einem oberen Endbereich (12b) nach oben hin verjüngen,
vorzugsweise wobei Mittel (20) vorgesehen sind, um eine Größe der Öffnung (16') zu verändern, insbesondere um die Öffnung (16') im Wesentlichen vollständig zu verschließen oder eine bestimmte Größe der Öffnung einzustellen.

11. Kleidersack (10) nach zumindest einem der vorstehenden Ansprüche, **dadurch gekennzeichnet,**
**dass** der Wäschebehälter (10') eine Befüll- und Entnahmeöffnung (36) definiert und Verschlussmittel (34) vorgesehen sind, um die Befüll- und Entnahmeöffnung (36) zumindest teilweise zu verschließen,
und/oder
**dass** Griffe (32) und/oder Umhängeriemen vorgesehen sind, um den Wäschebehälter (10') zu tragen.

12. Kleidersack (10) nach zumindest einem der vorstehenden Ansprüche, **gekennzeichnet durch** einen als Boden ausgebildeten dritten Abschnitt (30), insbesondere wobei der Boden (30) ausschließlich entlang zwei gegenüberliegender Seiten (14a, 14c) an dem zweiten Abschnitt (14) befestigt ist.

13. Verwendung eines Kleidersacks (10) nach einem der vorherigen Ansprüche,
wobei der Kleidersack (10) in seiner Grundkonfiguration mit zumindest einem auf einem Kleiderbügel hängenden Kleidungsstück, wie z.B. einem Hemd, bestückt wird, und
wobei der Kleidersack (10) einen ersten Abschnitt (12) und einen zweiten Abschnitt (14) aufweist,
wobei der Kleidersack (10) in einen ein Aufnahmevolumen (29) bildenden Wäschebehälter (10') transformiert wird, indem der erste Abschnitt (12) in den zweiten Abschnitt (14) hineingestülpt wird und/oder
wobei ein ein Aufnahmevolumen (29) bildender Wäschebehälter (10') in einen Kleidersack (10) transformiert wird, indem der erste Abschnitt (12) aus dem zweiten Abschnitt (14) herausgezogen wird.

14. Verwendung nach Anspruch 13,
**dadurch gekennzeichnet,**
**dass** der Kleidersack (10) in einen eigenständig stehenden und dabei das Aufnahmevolumen (29) bildenden Wäschebehälter (10') transformiert wird und/oder
**dass** ein eigenständig stehender und dabei ein Aufnahmevolumen (29) bildender Wäschebehälter (10') in einen Kleidersack (10) transformiert wird.

15. Verwendung nach Anspruch 13 oder 14,
mit zumindest einem der folgenden Schritte:
- Bereitstellen des Kleidersacks (10),
- Befüllen des Kleidersacks (10) mit neuen oder gewaschenen und gebügelten, auf einem Kleiderbügel hängenden Kleidungsstücken, sodass die Kleidungsstücke mit einer Innenseite des Kleidersacks (10) in Berührung kommen,
- Transportieren des befüllten Kleidersacks (10) zu einem Wohnort oder anderen Zielort,
- Entnehmen von Kleidungsstücken aus dem Kleidersack (10) an dem Wohnort oder anderen Zielort,
- Füllen des Aufnahmevolumens (29) des Wäschebehälters (10') mit schmutziger Kleidung, sodass die schmutzige Kleidung mit einer Außenseite des Kleidersacks (10), welche gleichzeitig ein Aufnahmevolumen (29) des Wäschebehälters (10') definiert, in Berührung kommt,
- Transportieren des Wäschebehälters (10') samt schmutziger Kleidung zu einer Waschmaschine oder einer Wäscherei, vorzugsweise mittels an dem Wäschebehälter angebrachten Griffen (32),
- Entleeren des Wäschebehälters (10'),
- Transformieren des Wäschebehälters (10') zurück in einen Kleidersack (10),
- Erneutes Befüllen des Kleidersacks (10) mit gewaschenen auf einem Kleiderbügel hängenden Kleidungsstücken, sodass die Kleidungsstücke mit einer Innenseite des Kleidersacks (10) in Berührung kommen.

## Claims

1. A garment bag (10),
wherein the garment bag (10), in a basic configuration, is formed flat and has a defined peripheral shape which is defined by a peripheral shape of a front side (11a) and a peripheral shape of a rear side (11b) which is substantially identical in shape and which can be laid flat onto the front side (11a), and
wherein the garment bag is configured and adapted to receive, in a freely hanging manner, at least one garment hanging on a clothes hanger, such as a shirt,
wherein
the garment bag has a first section (12) and a second section (14), wherein the first section (12) is provided to be tucked into the second section (14) and the garment bag (10) can thereby be transformed into a laundry container (10') forming a receiving volume (29),
**characterized in that**
the first section (12) is made of less stiff material and the second section (14) is made of stiffer material, and
**in that** the second section (14), which is formed from stiffer material, can be set into a tubular state and the laundry container (10') is configured to stand on its own when the second section stands on one of its end faces (26) in the tubular state.

2. A garment bag (10) according to claim 1,
**characterized in that**
the laundry container (10') is configured to stand on its own and to form the receiving volume (29) in so doing.

3. A garment bag (10) according to one of the claims 1 or 2,
**characterized in that**
the stiffer material is a coated textile, in particular a textile coated with a plastic.

4. A garment bag (10) according to at least one of the claims 1 to 3,
**characterized in that**
the less stiff material is a textile, in particular a synthetic fiber textile.

5. A garment bag (10) according to at least one of the preceding claims,
**characterized in that**
the second section (14) forms at least two defined crease regions, in particular creases (28), which extend along a main direction of extent (19) of the garment bag (10).

6. A garment bag (10) according to at least one of the preceding claims,
**characterized in that**
the second section (14) defines a closed cross-section, in particular in a footprint contact plane, and/or
**in that** the second section (14) forms an outer peripheral surface of the laundry container (10').

7. A garment bag (10) according to at least one of the preceding claims,
**characterized in that**
the first section (12) defines the receiving volume of the laundry container (10'), and/or
**in that** the first section (12) and the second section (14) are releasably connected to one another.

8. A garment bag (10) according to at least one of the preceding claims,
**characterized in that**
the first section (12) forms an upper part of the garment bag (10) and the second section (14) forms a lower part of the garment bag (10).

9. A garment bag (10) according to at least one of the preceding claims,
**characterized in that**
the garment bag (10) is at least sectionally impregnated, and/or
**in that** the garment bag (10) has a closable opening (16), in particular a lateral opening (16), for loading the garment bag (10) with washed garments.

10. A garment bag (10) according to at least one of the preceding claims,
**characterized in that**
the garment bag (10) has an opening (16') in its upper end region for pushing through a hook of a clothes hanger, and/or
**in that** the front side (11a) and the rear side (11b) taper upwardly in an upper end region (12b) in an orientation of the garment bag according to use,
preferably wherein means (20) are provided to change a size of the opening (16'), in particular to substantially completely close the opening (16') or to set a certain size of the opening.

11. A garment bag (10) according to at least one of the preceding claims,
**characterized in that**
the laundry container (10') defines a filling and removal opening (36) and closure means (34) are provided to at least partly close the filling and removal opening (36),
and/or
**in that** handles (32) and/or shoulder straps are provided to carry the laundry container (10').

12. A garment bag (10) according to at least one of the preceding claims, **characterized by** a third section (30) formed as a base, in particular wherein the base (30) is fastened to the second section (14) solely along two oppositely disposed sides (14a, 14c).

13. Use of a garment bag (10) according to at least one of the preceding claims,
wherein the garment bag (10) in its basic configuration is loaded with at least one garment hanging on a clothes hanger, such as a shirt, and wherein the garment (10) has a first section (12) and a second section (14), wherein the garment bag (10) is transformed into a laundry container (10') forming a receiving volume (29) by tucking the first section (12) into the second section (14), and/or
wherein a laundry container (10') forming a receiving volume (29) is transformed into a garment bag (10) by pulling the first section (12) out of the second section (14).

14. Use according to claim 13,
**characterized in that**
the garment bag (10) is transformed into a laundry container (10') which stands on its own and forms the receiving volume (29) in so doing, and/or in that a laundry container (10'), which stands on its own and forms a receiving volume (29) in so doing, is transformed into a garment bag (10).

15. Use according to claim 13 or 14,
comprising at least one of the following steps:
- providing the garment bag (10),
- filling the garment bag (10) with new or washed and ironed garments hanging on a clothes hanger so that the garments come into contact with an inner side of the garment bag (10),
- transporting the filled garment bag (10) to a place of residence or another destination,
- removing garments from the garment bag (10) at the place of residence or another destination,
- filling the receiving volume (29) of the laundry container (10') with dirty clothing so that the dirty clothing comes into contact with an outer side of the garment bag (10), said outer side simultaneously defining a receiving volume (29) of the laundry container (10'),
- transporting the laundry container (10') together with dirty clothing to a washing machine or laundry, preferably by means of handles (32) attached to the laundry container,
- emptying the laundry container (10'),
- transforming the laundry container (10') back into a garment bag (10),
- refilling the garment bag (10) with washed garments hanging on a clothes hanger so that the garments come into contact with an inner side of the garment bag (10).

## Revendications

1. Housse à vêtements (10), dans laquelle
la housse à vêtements (10) est réalisée à plat dans une configuration de base et présente une forme périphérique définie qui est déterminée par une forme périphérique d'une face avant (11a) et par une forme périphérique d'une face arrière (11b) de forme sensiblement identique et pouvant être posée à plat sur la face avant (11a), et
la housse à vêtements est réalisée et agencée pour recevoir au moins un vêtement, tel qu'une chemise, suspendu librement sur un cintre,
la housse à vêtements présente une première section (12) et une deuxième section (14), la première section (12) étant prévue pour être retournée vers l'intérieur de la deuxième section (14), la housse à vêtements (10) pouvant ainsi être transformée en un récipient à linge (10') formant un volume de réception (29),
**caractérisée en ce que**
la première section (12) est en un matériau moins rigide et la deuxième section (14) est en un matériau plus rigide, et
**en ce que** la deuxième section (14) en un matériau plus rigide est apte à être mise dans un état de forme tubulaire, et le récipient à linge (10') est conçu pour tenir debout de manière autonome lorsque la deuxième section, dans l'état de forme tubulaire, tient debout sur l'une de ses faces frontales (26).

2. Housse à vêtements (10) selon la revendication 1,
**caractérisée en ce que**
le récipient à linge (10') est conçu pour tenir debout de manière autonome en formant ainsi le volume de réception (29).

3. Housse à vêtements (10) selon l'une des revendications 1 ou 2,
**caractérisée en ce que**
le matériau le plus rigide est un textile revêtu, en particulier revêtu d'une matière plastique.

4. Housse à vêtements (10) selon l'une au moins des revendications 1 à 3,
**caractérisée en ce que**
le matériau moins rigide est un textile, en particulier un textile à fibres synthétiques.

5. Housse à vêtements (10) selon l'une au moins des revendications précédentes,
**caractérisée en ce que**
la deuxième section (14) forme au moins deux régions de pliage définies, en particulier des arêtes de pliage (28), qui s'étendent le long d'une direction d'extension principale (19) de la housse à vêtements (10).

6. Housse à vêtements (10) selon l'une au moins des revendications précédentes,
**caractérisée en ce que**
la deuxième section (14) définit une section transversale fermée, en particulier dans un plan de contact avec la surface de pose, et/ou
**en ce que** la deuxième section (14) forme une surface périphérique extérieure du récipient à linge (10').

7. Housse à vêtements (10) selon l'une au moins des revendications précédentes,
**caractérisée en ce que**
la première section (12) définit le volume de réception du récipient à linge (10'), et/ou
**en ce que** la première section (12) et la deuxième section (14) sont reliées l'une à l'autre de manière amovible.

8. Housse à vêtements (10) selon l'une au moins des revendications précédentes,
**caractérisée en ce que**
la première section (12) forme une partie supérieure de la housse à vêtements (10) et la deuxième section (14) forme une partie inférieure de la housse à vêtements (10).

9. Housse à vêtements (10) selon l'une au moins des revendications précédentes,
**caractérisée en ce que**
la housse à vêtements (10) est imprégnée au moins localement, et/ou
**en ce que** la housse à vêtements (10) présente une ouverture (16), en particulier latérale, pouvant être refermée, pour équiper la housse à vêtements (10) de vêtements lavés.

10. Housse à vêtements (10) selon l'une au moins des revendications précédentes,
**caractérisée en ce que**
la housse à vêtements (10) présente, dans sa zone d'extrémité supérieure, une ouverture (16') pour faire passer un crochet d'un cintre, et/ou
**en ce que** la face avant (11a) et la face arrière (11b) se rétrécissent vers le haut dans une zone d'extrémité supérieure (12b), lors d'une orientation de la housse à vêtements conforme à l'utilisation,
de préférence, il est prévu des moyens (20) pour modifier une taille de l'ouverture (16'), en particulier pour refermer sensiblement complètement l'ouverture (16') ou pour adapter une certaine taille de l'ouverture.

11. Housse à vêtements (10) selon l'une au moins des revendications précédentes,
**caractérisée en ce que**
le récipient à linge (10') définit une ouverture de remplissage et de prélèvement (36), et il est prévu des moyens de fermeture (34) pour refermer au moins partiellement l'ouverture de remplissage et de prélèvement (36), et/ou
**en ce qu'**il est prévu des poignées (32) et/ou des sangles de suspension pour porter le récipient à linge (10').

12. Housse à vêtements (10) selon l'une au moins des revendications précédentes,
**caractérisée par** une troisième section (30) conçue comme un fond, en particulier le fond (30) étant fixé à la deuxième section (14) exclusivement le long de deux côtés opposés (14a, 14c).

13. Utilisation d'une housse à vêtements (10) selon l'une des revendications précédentes, dans laquelle
la housse à vêtements (10), dans sa configuration de base, est équipée d'au moins un vêtement, tel qu'une chemise, suspendu sur un cintre, et la housse à vêtements (10) présente une première section (12) et une deuxième section (14),
la housse à vêtements (10) est transformée en un récipient à linge (10'), formant un volume de réception (29), du fait de retourner la première section (12) vers l'intérieur de la deuxième section (14), et/ou
un récipient à linge (10') formant un volume de réception (29) est transformé en une housse à vêtements (10) du fait de tirer la première section (12) hors de la deuxième section (14).

14. Utilisation selon la revendication 13,
**caractérisée en ce que**
la housse à vêtements (10) est transformée en un récipient à linge (10') tenant debout de façon autonome et formant ainsi le volume de réception (29), et/ou
**en ce qu'**un récipient à linge (10') tenant debout de façon autonome et formant ainsi un volume de réception (29) est transformé en une housse à vêtements (10).

15. Utilisation selon la revendication 13 ou 14,
comprenant l'une au moins des étapes suivantes consistant à :
- fournir la housse à vêtements (10),
- remplir la housse à vêtements (10) avec des vêtements neufs ou lavés et repassés, suspendus sur un cintre, de sorte que les vêtements entrent en contact avec une face intérieure de la housse à vêtements (10),
- transporter la housse à vêtements (10) remplie vers un lieu de résidence ou une autre destination,
- retirer les vêtements de la housse à vêtements (10) au lieu de résidence ou à l'autre destination,
- remplir le volume de réception (29) du récipient à linge (10') avec des vêtements sales, de sorte que les vêtements sales entrent en contact avec une face extérieure de la housse à vêtements (10), qui définit en même temps un volume de réception (29) du récipient à linge (10'),
- transporter le récipient à linge (10'), y compris les vêtements sales, vers une machine à laver ou une blanchisserie, de préférence au moyen de poignées (32) fixées au récipient à linge,
- vider le récipient à linge (10'),
- retransformer le récipient à linge (10') en housse à vêtements (10),
- reremplir la housse à vêtements (10) avec des vêtements lavés suspendus sur un cintre, de sorte que les vêtements entrent en contact avec une face intérieure de la housse à vêtements (10).
